# EUROPÄISCHE PATENTSCHRIFT

(11) **EP 0 163 116 B1**
(45) Veröffentlichungstag und Bekanntmachung des Hinweises auf die Patenterteilung: **18.01.1989**
(21) Anmeldenummer: 85104905.6
(22) Anmeldetag: 23.04.1985
(51) Int. Cl.: H01R 23/26

(54) **Diodenstecker**
Multiple plug
Fiche multiple

(30) Priorität: 30.04.1984 DE 8413226 U
(43) Veröffentlichungstag der Anmeldung: 04.12.1985
(73) Patentinhaber: Preh-Werke GmbH & Co. KG, 97616 Bad Neustadt (DE)
(72) Erfinder: Reuss, Oswald, Ing.-grad., D-8741 Unterelsbach (DE)

(56) Entgegenhaltungen:
- CH-A- 207 783
- DE-A- 2 023 188
- DE-A- 3 023 232
- DE-C- 3 237 159
- FR-A- 973 130
- FR-A- 1 063 738

## Beschreibung

Die Neuerung geht von einem Diodenstecker nach dem Oberbegriff des Anspruches 1 aus.

Elektrische Steckverbindungen werden nahezu in allen Gebieten der Elektrotechnik und der Elektronik eingesetzt. Entsprechend vielgestaltig sind die Ausführungsformen. Steckverbindungen dienen im allgemeinen zum mehrmaligen Verbinden oder Trennen von elektrischen Leitungswegen, wobei sie die primäre Aufgabe haben, auch über einen längeren Zeitraum hinweg unter vorgegebenen mechanischen, elektrischen und klimatischen Umweltbedingungen zuverlässig und reproduzierbar elektrisch zu kontaktieren bzw. zu trennen. Um diese Umweltbedingungen optimal erfüllen zu können, gibt es, an den jeweiligen Verwendungszweck angepasst, eine Fülle von Ausführungsformen. Die nachfolgend beschriebene Steckverbindung zählt zu den Verbindungen, die z. B. in Rundfunk- oder Fernsehgeräten oder in Phonogeräten Verwendung finden. Auch in diesem engeren Kreis von Steckverbindungen gibt es eine sehr grosse Anzahl von Ausführungsformen, die sich z.B. dadurch unterscheiden, dass noch zusätzlich Abschalt- oder Umschaltkontakte vorhanden sind oder dass eine unterschiedliche Anzahl von Kontaktfedern vorhanden sind, die darüberhinaus im Teilkreis unterschiedlich angeordnet sind. Die Steckverbindung gemäss der nachfolgenden Beschreibung wird als sogenannte Zwergsteckverbindung oder Diodensteckverbindung bezeichnet. Üblicherweise wird das Kabel, insbesondere ein mehradriges Kabel, am Stecker angelötet und am Steckereinsatz mittels einer Kabelhalterung als Zugentlastung gesichert. Wenn man ein mehradriges Kabel mit fünf oder mehr Litzen verwendet, so erfordert das Anlöten einen nicht unerheblichen Zeitaufwand und eine gewisse Fingerfertigkeit. Neben dem Löten sind weitere bekannte Anschlusstechniken für Kabel bzw. Steckverbindungen das Anschrauben, das Wickeln («Wire-wrap»), das Klemmen («Termi-point»), das Stecken, das Crimpen, das Einpressen und das Schneidklemmen/Eindrükken.

Aus der DE-A 3023232 ist bereits ein elektrisches Stiftelement für elektrische Steckverbindungen bekannt, das aus Massiv-Material hergestellt ist und das an dem dem Stift gegenüberliegenden Ende mit einem axialen Zapfen versehen ist. Auf diesen Zapfen wird ein Kabelanschlussteil aufgeschoben, das aus Blechmaterial geformt ist und einen rohrförmigen, axial geschlitzten Ansatz und ein Kabelanschlussteil aufweist. Um eine dauerhafte, nicht lösbare Verbindung zwischen Stiftelement und Kabelanschluss zu erhalten, ist eine Löt- oder Schweissverbindung vorgesehen. Das Kabelanschlussteil besteht aus in zwei Zonen angeordneten Lappen. Die Lappen der ersten Zone dienen zum Anquetschen des abisolierten Leiters, während die Lappen der zweiten Zone zum Umfassen der Leiterisolation benutzt werden.

Aus der DE-C-3 237 159 ist ein weiteres stiftförmiges Kontaktelement für elektrische Steckverbindungen bekannt, das an dem dem Stift gegenüberliegenden Ende mit einer axialen, konzentrischen Bohrung versehen ist. Das aus Blechmaterial hergestellte Kabelanschlussteil ist mit einem federelastischen, rohrförmigen Ansatz versehen, der in satter Passung in die Bohrung des Kontaktelementes eingeschoben ist. In den Hohlraum des rohrförmigen Ansatzes ist ein zylindrischer Einpressstift, der an einem Ende eine kegelförmige Anschrägung aufweist, eingepresst. Hierdurch wird eine Klemmverbindung zwischen Kontaktelement und Kabelanschlussteil hergestellt. Neben dieser im wesentlichen kraftschlüssigen Verbindung ist auch eine formschlüssige Verbindung vorgesehen. Hierzu wird der Rand der Bohrung in Richtung auf den Einpressstift eingedrückt. Auch hier hat das Kabelanschlussteil, eingeteilt in zwei Zonen, Lappen, wobei die Lappen der ersten Zone zum Anquetschen des abisolierten Leiters dienen. Die Lappen der zweiten Zone umfassen die Leiterisolation.

Aufgabe der vorliegenden Neuerung ist es, eine Diodensteckverbindung der eingangs genannten Art zu schaffen, bei der ein vorzugsweise mehradriges Kabel mit dem Steckerstift wahlweise lösbar oder unlösbar verbunden werden kann, wobei bei der lösbaren Verbindung das Kabel einfacher mit dem Leiteranschlussteil kontaktierbar sein soll.

Diese Aufgabe wird neuerungsgemäss durch die im kennzeichnenden Teil des Anspruches 1 angegebenen Merkmale gelöst.

Die Neuerung wird nachfolgend anhand der Zeichnung für ein Beispiel näher erläutert. Von den Figuren zeigt
Figur 1 in perspektivischer Ansicht einen Diodenstecker,
Figur 2 in perspektivischer Ansicht ein Leiteranschlussteil,
Figur 3 in perspektivischer Ansicht dieses Leiteranschlussteil mit einer Litze.

In Figur 1 ist mit 1 der Diodenstecker bezeichnet. Er besteht aus einem Isolierstoffkörper 2 aus Kunststoff, in den mehrere im Kreis angeordnete Steckerstifte 4 eingespritzt sind. Auf der Vorderseite befindet sich demnach der eigentliche Stecker 20, während auf der Rückseite ein Hinterabschnitt 21 gebildet ist, an dem das Kabel bedarfsweise durch Löten oder mittels einer Steckverbindung elektrisch angeschlossen werden kann.

Über den Isolierstoffkörper 2 ist eine rohrförmige, elektrisch leitende Hülse 3 geschoben, die einteilig in Zinkdruckguss hergestellt ist und anschliessend galvanisch mit einem Überzug, z. B. aus Nickel, versehen ist. Sie besitzt eine seitliche Bohrung zum Eindrehen einer Schraube 7. Auf der einen Seite der Hülse 3 ist eine Gummitülle 8 befestigt. Hierzu ist die Gummitülle mit einer ringförmigen Nut 9 versehen, die in einen kragenartigen Wulst 10 der Hülse eingreift. Mit Hilfe der Schraube 7 wird eine Blechlasche 12 an der Hülse 3 befestigt. Die Blechlasche 12 selbst ist wiederum an dem Isolierstoffkörper 2 befestigt. Hierzu besitzt der Isolierstoffkörper einen in den Figuren nicht sichtbaren T-förmigen Ausschnitt, in den ein I-förmiger Ansatz der Blechlasche 12 eingreift. Das gegenüberliegende Ende ist mit zwei Laschen 5 versehen, die um das Kabel 6 gebogen neben der Gummitülle 8 noch der Zugentlastung des mit den Steckerstiften verbundenen Kabels dienen. Da der Durchmesser des Isolierstoffkörpers 2 der lichten Weite der diesen umgebenden Hülse 3 entspricht, ist der Isolierstoffkörper nach Anziehen der Schraube 7 unverrückbar festgelegt. Der Querbalken des T-Profils und der untere Querbalken des I-Profils sichern hierbei den Isolierstoffkörper gegen Herausziehen, während der über die Oberkante des Isolierstoffkörpers greifende obere Querbalken des I-Profils gegen ein Hineindrücken sichert. Ausserdem bietet der Längsbalken einen notwendigen Schutz gegen Verdrehen. Daneben kann die Blechlasche auch durch eine Nietöse, die sich in der Mitte des lsolierstoffkörpers befindet, an dem Isolierstoffkörper befestigt werden.

Im Hinterabschnitt 21 des Steckerstiftes 4 ist der aus einem Massivmaterial hergestellte Steckerstift mit einer axialen, konzentrischen Bohrung 14 versehen. Innerhalb der Länge der Bohrung ist ein seitlicher bis in die Bohrung reichender Einschnitt 15 ausgespart. Hierdurch ist es möglich, ein Kabel 6 mit mehreren Litzen 11 anzulöten, indem man die abisolierte Seite der Litze in die Bohrung steckt und durch den Einschnitt erhitztes Lot einfliessen lässt. Das Anlöten mehrerer Litzen erfordert eine gewisse Geschicklichkeit, insbesondere, um Kurzschlüsse zu vermeiden. Einfacher ist es, auf die gleichen Steckerstifte 4 mit der Litze 11 verbundene, federnde Leiteranschlussteile 16 in satter Passung aufzuschieben.

Jedes Leiteranschlussteil 16 besteht, wie die Figuren 2 und 3 zeigen, aus einem Kontaktfederteil 13 und dem Verbindungsteil 17. Als Verbindungsteil 17 sind hochstehende Lappen 18 vorgesehen, die zum freien Ende hin spitz zulaufen. Werden die Lappen um die einzelnen Adern des Kabels herumgebogen, so durchstossen sie mit ihrer Spitze die Isolierung der Litze. Dieser Vorgang kann auch maschinell durchgeführt werden.

Am vorderen Ende des Leiteranschlussteils befindet sich das hülsenförmige Kontaktfederteil 13. Die Herstellung erfolgt durch Ausstanzen aus einem bandförmigen, rollenverzinnten Material mit anschliessendem Umbiegen. Damit das Kontaktfederteii 13 leichter auf den Steckerstift 4 aufgeschoben werden kann, besitzt das Kontaktfederteil 13 mündungsseitig eine Verbreiterung 19. Zweckmässigerweise hat das Kontaktfederteil in etwa die Länge des Hinterabschnittes des Steckerstiftes.

## Patentansprüche

1. Diodenstecker (1) mit mindestens einem aus einem Rundmaterial hergestellten, in einen Isolierstoffkörper (2) eingespritzten Steckerstift (4), der der Steckerseite abgewandt rückwärtig einen Hinterabschnitt (21) besitzt, und mit einem auf diesen Hinterabschnitt (21) in satter Passung aufschiebbaren Leiteranschlussteil (16), bestehend aus einem hinten liegenden Verbindungsteil (17) zum Ancrimpen eines Kabels (6) und aus einem vorne liegenden hülsenförmigen Kontaktfederteil (13), dadurch gekennzeichnet, dass der Hinterabschnitt (21) mit einer axialen, konzentrischen Bohrung (14) und einem innerhalb der Tiefe der Bohrung (14) liegenden, seitlichen, bis zur Bohrung (14) reichenden Einschnitt (15) versehen ist und dass der Kontaktfederteil (13) etwa die Länge des Hinterabschnittes (21) und eine mündungsseitige Verbreiterung (19) aufweist.

## Claims

1. Multiple plug (1) having at least one plug pin (4) made out of a round material and injected into an insulating material body (2), which has a rear portion (21) rearwardly remote from the plug side, and having a conductor connection part (16) which can be pushed for full fitting onto this rear portion (21 comprising a connection part (17) lying at the rear for crimping a cable (6) and a sleeve-like contact spring portion (13) arranged at the front, characterised in that the rear portion (21) is provided with an axial concentric bore (14) and a lateral groove (15) reaching into the bore (14) lying inside the depth of the bore (14) and in that the contact spring part (13) is approximately the length of the rear portion (21) and has a widening (19) on the opening side.

## Revendications

1. Fiche (1) à diode, comportant au moins une broche (4) enfichable qui est fabriquée en un matériau rond plein, qui est noyée dans un corps isolant (2) lors du moulage par injection, qui possède, du côté opposé au côté enfichable, à l'arrière, une portion arrière (21) et comportant une pièce (16) de raccordement du conducteur qui peut s'enficher, à ajustement serré, sur cette portion arrière (21) et qui est constituée d'une partie (17) de liaison, située à l'arrière, pour le sertissage d'un câble (6), et d'une partie élastique (13) en forme de douille, située à l'avant et formant contact, caractérisée en ce que la portion arrière (21) présente un perçage (14) axial concentrique et une entaille (15) qui est située à l'intérieur de l'extension du perçage (14) et qui va jusq'au perçage (14); et en ce que la partie élastique (13) formant contact présente à peu près la longueur de la portion arrière (21) et présente un élargissement (19) côté embouchure.
